# EUROPÄISCHE PATENTSCHRIFT

(11) **EP 0 248 378 B1**
(45) Veröffentlichungstag und Bekanntmachung des Hinweises auf die Patenterteilung: **04.04.1990**
(21) Anmeldenummer: 87107890.3
(22) Anmeldetag: 01.06.1987
(51) Int. Cl.: A47G 19/00

(54) **Geschirrgefäss**
Crockery vessel
Pièce de vaiselle

(30) Priorität: 02.06.1986 DE 3618507
(43) Veröffentlichungstag der Anmeldung: 09.12.1987
(73) Patentinhaber: Strunkmann-Meister, Karl E. Dr. jur., D-8000 München 40 (DE)
(72) Erfinder: Strunkmann-Meister, Karl E. Dr. jur., D-8000 München 40 (DE)
(74) Vertreter: Patentanwälte Kirschner & Grosse

(56) Entgegenhaltungen:
- DE-A- 2 163 302
- DE-A- 2 543 666
- DE-C- 445 407
- GB-A- 928 857
- US-A- 2 627 991

## Beschreibung

Die Erfindung betrifft ein Geschirrgefäß bestehend aus insbesondere als Teller oder Topf verwendbaren Gefäßteilen, bei dem die Gefäßteile auf einem Randstreifen Profilierungen aufweisen, die im Querschnitt, d.h. in Richlung des Randstreifens, bogenförmig verlaufende Erhöhungen und tertiefungen sind und im Längschnitt, d.h. senkrecht zum Querschnitt, aus dem Randstreifen hervortretende Erhöhungen und/ oder in den Randstreifen hineinlaufende Vertiefungen sind, wobei die Profilierungen zweier aufeinandergesetzter, einander zugekehrter Gefäßteile formschlüssig ineinandergreifen.

Ein derartiges Geschirrgefäß ist aus der DE-OS 2 163 302 bekannt. Die Profilierungen bei diesem bekannten Gefäß erstrecken sich nur gerinfügig über und unter die Oberfläche des Gefäßrandstreifens und sind damit verhältnismäßig dezent und dekorativ. Die Profilierungen zweier aufeinandergesetzter, einander zugekehrter Gefäßteile greifen zwar formschlüssig ineinander, sie ergeben jedoch in der Praxis nicht die erforderliche Sicherheit gegen ein seitliches Verrutschen der Gefäßteile.

Aus dem DE-GM 75 30 942 ist ein Warmhaltegeschirr mit zwei gleichen, schalenförmigen, als Unterteil und Deckel mit ihren Randstreifen in zueinander offener Lage aufeinandersetzbaren Geschirrteilen mit beim Aufeinandersetzen ineinandergreifenden Erhöhungen und -vertiefungen auf ihren Randstreifen bekannt, bei dem die Geschirrteile kreisrund und die Erhöhungen und -vertiefungen gleichmäßig in derartigen Abständen angeordnet sowie in Umfangrichtung mit derartigen Wellungen oder Schrägungen ausgebildet sind, daß sie beim Aufeinandersetzen in Einraststellung gleiten. Je höher diese Erhöhungen und -vertiefungen sind, desto besser werden die Geschirrteile in Schließstellung aufeinander fixiert. Hohe Erhöhungen und -vertiefungen auf den Randstreifen sind daher nach techischen Gesichtspunkten erwünscht, sie sind jedoch aus ästhetischen Gesichspunkten unerwünscht. Wenn die Erhöhungen und -vertiefungen nach ästhetischen Gesichtspunkten flach ausgebildet werden, geht die gewünschte Fixierung der beiden Geschirrteile verloren.

Aus der US-PS 2,627,991 ist ein Geschirrgefäß bekannt, das auf seinem Randstreifen und an seinem Boden Vorsprünge und Vertiefungen hat, die beim Aufeinanderlegen zweier geschirrteile ineinandergreifen. Die vier Seiten der Erhöhungen bzw. der Vertiefungen verlaufen im wesentlichen senkrecht zur Oberfläche des Randstreifens, so daß sich napfartige Vertiefungen ergeben, in denen sich Speisereste festsetzen können, die nur schwer zu entfernen sind. Auch lassen sich derartig geformte Erhöhungen und Vertiefungen nur schwer in eine ästhetische Gestaltung des Randstreifens des Gefäßteiles einbinden.

Demgegenüber liegt der Erfindung die Aufgabe zugrunde, das eingangs genannte Geschirrgefäß so auszubilden, daß sich die Gefäßteile leicht reinigen lassen und die Profilierung als ästhetische Gestaltung erscheint oder in die ästhetische Gestaltung des Randstreifens des Gefäßteiles leicht einbezogen werden kann, wobei auch eine sichere Fixierung der beiden Gefäßteile, wenn diese in einander zugekehrter Lage aufeinandergesetzt werden, auch gegen eine seitliche Verschiebung der beiden Geschirrteile gewährleistet sein soll.

Zur Lösung dieser Aufgabe ist das erfindungsgemäße Geschirrgefäß dadurch gekennzeichnet, daß die Erhöhungen und die Vertiefungen an ihrer einen Seite zu dem Randstreifen im wesentlichen senkrecht stehende Wangen aufweisen, und an ihren übrigen Seiten stufenlos in den Randstreifen übergehen, wobei die Flächen der Wangen zu einer Verbindungslinie zum Mittelpunkt des Gefäßteils zur Wangenmitte im wesentlichen senkrecht stehen.

Bei dem erfindungsgemäßen Geschirrgefäß wird eine weitgehende Abdichtung des Gefäßes erreicht, und ein seitliches Verrutschen der Gefäße gegeneinander wird verhindert, indem die Erhöhungen und Vertiefungen formschlüssig ineinandergreifen und die Wangen einer seitlichen Verschiebung der Gefäßteile entgegenstehen. Bei dem erfindungsgemäßen Geschirrgefäß wird die technische Funktion mit sparsamsten Mitteln in dem Sinne gelöst, daß der oberflächliche Betrachter, beispielsweise ein Gast in einem Restaurant, der von einem als Teller geformten Geschirrteil ißt, die wellenförmige Ausbildung des Tellerrandes als eine zwar eigenartige, nicht aber als eine völlig ungewöhnliche und daher gewöhnungsbedürftige ästhetische Gestaltung empfindet. Die ästhetische Gestaltung des Tellerrandstreifens wird dann als befriedigend empfunden, wenn der Tellerrandstreifen möglichst wenig von dem glatten Tellerrandstreifen abweicht, an den der Benutzer gewöhnt ist, denn die Benutzer haben sich an die bisher vorhandenen Gestaltungen der Tellerrandstreifen gewöhnt und sind wenig geneigt, abweichende Gestaltungen der Tellerrandstreifen zu akzeptieren. Beispielsweise würde eine stark wellenförmige Ausbildung des Tellerrandstreifens als zu ungewohnt abgelehnt werden. Da die Vertiefungen an ihren Seiten mit Ausnahme der Wangen stufenlos in den Tellerrandstreifen übergehen, ist auch die Gefahr herabgetsetzt, daß sich Speisereste in den Vertiefungen festsetzen können, und die Gefäßteile können leicht gereinigt werden.

Eine vorteilhafte Ausgestaltung des erfindungsgemäßen Geschirrgefäßes ist dadurch gekennzeichnet, daß die Wangen der Erhöhungen und Vertiefungen auf der Innenseite der Erhöhungen und Vertiefungen liegen. Bei dieser Ausgestaltung können die Erhöhungen und Vertiefungen besonders einfach gestalterisch in das Dekor des Gefäßteiles eingezogen werden, ohne daß die funktionsmäßigen Merkmale verlorengehen.

Eine weitere vorteilhafte ausgestaltung des Geschirrgefäßes besteht darin, daß die Wangen der Erhöhungen und Vertiefungen auf der Innenseite und/oder der Außenseite der Erhöhungen und Vertiefungen liegen. Durch die Verzahnung der ineinandergreifenden Erhöhungen und Vertiefungen, wenn zwei Gefäßteile aufeinandergelegt werden, ergibt sich eine erhöhte Sicherheit gegen Verrutschen.

Eine weitere vorteilhafte Ausgestaltung des erfindungsgemäßen Geschirrgefäßes besteht darin, daß auf dem Randstreifen eines Gefäßteiles die Erhöhungen und die Vertiefungen jeweils mit den zugehörigen Wangen in Richtung der genannten Verbindungslinien nebeneinanderliegen. Dies ergibt über die funktionelle Verbesserung hinaus eine weitere Gestaltungsmöglichkeit bei dem Dekor.

Eine weitere vorteilhafte Ausgestaltung des erfindungsgemäßen Geschirrgefäßes besteht darin, daß für ein Paar aus Erhöhung und Vertiefung eine gemeinsame Wange gebildet ist. Dadurch vergrößert sich die Fläche der Wangen, an der die Wangen aneinanderliegen, wenn zwei Gefäßteile aufeinandergelegt werden.

Eine vorteilhafte Ausgestaltung des erfindungsgemäßen Geschirrgefäßes ist dadurch gekennzeichnet, daß auf der Unterseite des Gefäßteils abwechselnd Vertiefungen und Erhöhungen eingelassen bzw. aufgesetzt sind, die formschlüssig ineinandergreifen, wenn zwei Gefäßteile mit einander zugekehrten Unterseiten übereinanderliegen. Durch diese Ausgestaltung des Geschirrgefäßes können auch zwei jeweils aus zwei Gefäßteilen bestehende, geschlossene Gefäße aufeinandergestapelt werden, oder es kann ein Gefäßteil beispielsweise ein Teller, auf ein aus zwei Gefäßteilen bestehendes, geschlossenes Gefäß aufgelegt werden.

Eine weitere vorteilhafte Ausgestaltung des erfindungsgemäßen Geschirrgefäßes ist dadurch gekennzeichnet, daß die Vertiefungen und Erhöhungen zu den Berührungsflächen der Gefäßteile auf ihren Unterseiten senkrechtstehende, parallel zum Gefäßrand verlaufende Wangen aufweisen. Damit weisen die Randstreifen und die Unterseiten der Gefäßteile die gleichen Profilierungen auf, so daß die Profilierungen einerseits ein Verrutschen der Gefäßteile gegeneinander verhindern und andererseits als einheitliches Dekor erscheinen.

Eine weitere vorteilhafte Ausgestaltung des erfindungsgemäßen Geschirrgefäßes ist dadurch gekennzeichnet, daß die Erhöhungen und Vertiefungen ein umlaufendes Band bilden. Damit wird der an den Randstreifen und an den Unterseiten zur Verfügung stehende Platz mit den ein seitliches Verschieben der Gefäßteile verhindernden Profilierungen optimal ausgenützt und auch die ästhetische Gestaltung verbessert.

Schließlich ist eine vorteilhafte Ausgestaltung des erfindungsmegäßen Geschirrgefäßes dadurch gekennzeichnet, daß die Gefäßteile aus nachgebendem Material bestehen, und daß die Erhöhungen und die Vertiefungen einrastbar sind. Durch das Ineinanderrasten der Erhöhungen und Vertiefungen wird der Widerstand gegen ein seitliches Verschieben der Gefäßteile weiter erhöht, weil beispielsweise ein geschlossenes Gefäß, bei dem die beiden Gefäßteile mit ihren Randstreifen zum Einrasten der Erhöhungen und Vertiefungen aufeinandergedrückt sind, nur unter gewissem Kraftaufwand wieder geöffnet werden kann. Auch geschlossene Gefäße, deren Gefäßteile mit ihren Unterseiten auf diese Weise miteinander verrastet sind, nur unter gewissem Kraftaufwand wieder getrennt werden können.

Ausführungsbeispiele der Erfindung werden nun anhand der beiliegenden Zeichnungen beschrieben. Es zeigen:
Fig. 1: eine Draufsicht auf ein erstes Ausführungsbeispiel eines Gefäßteils mit einer Profilierung auf dem Randstreifen;
Fig. 2: einen Schnitt durch einen Stapel von Gefäßteilen nach Fig. 1;
Fig. 3: einen Schnitt durch die Randstreifen zweier zur Bildung eines geschlossenen Gefäßes aufeinandergelegte Geschirrteile nach Fig. 2;
Fig. 4: eine Draufsicht auf ein zweites Ausführungsbeispiel des Geschirrgefäßes mit einer abgewandelten Profilierung auf dem Rand; und
Fig. 5: einen Schnitt entlang der Linie V-V von Fig. 4.

In den Fig. 1 und 2 sind als Gefäßteile ein Teller 1 in Draufsicht (Fig. 1) und mehrere im Sinne von Aufnahmegefäß und Deckel aufeinandergelegte und übereinandergestapelte Teller im Schnitt (Fig. 2) gezeigt. Durch den einen Teller als Aufnahmegefäß und den anderen Teller als Deckel wird ein geschlossenes Gefäß gebildet, und die Berührungsflächen der beiden Gefäßteile sind waagrecht ausgebildet, so daß die Profilierungen auf den Randstreifen der Gefäßteile ineinandergreifen können. Die Profilierungen bestehen aus im Querschnitt, d.h. in einem Schnitt parallel zum Tellerrand, bogenfömrigen und im Längsschnitt, d.h. in einem Schnitt senkricht zum Tellerrand, aus Erhöhungen 3, die aus dem Randstreifen 6 herausragen und aus Vertiefungen 3', die in den Randstreifen hineinlaufen. Die Erhöhungen und Vertiefungen haben an ihrer einen Seite zu dem Randstreifen im wesentlichen senkrechtstehende Wangen 8, 9 und gehen an ihren übrigen Seiten stufenlos in den Randstreifen über. Die Flächen der Wangen stehen dabei zu einer Verbindungslinie vom Mittelpunkt des Gefäßteils zur Wangenmitte in wesentlichen senkrecht. Der stufenlose Übergang der übrigen Seiten der Erhöhungen und Vertiefungen kann in einem glatten Bogen oder mit einem flachen Winkel erfolgen. Die erhöhte Seitenretension wird hierbei durch die in der Kreiskrümmung senkrecht über die waagrechte Berührungsfläche herausragenden Wangen 8 bzw. in die waagrechte Berührungsfläche hineinversenkten Wangen 9 der Erhöhungen und Vertiefungen erreicht. Die Form der Erhöhungen und Vertiefungen im Querschnitt kann kreisbogenförmig oder sinus-bzw. cosinusförmig sein. Die ineinander übergehenden, sinus- kosinusförmig um den Tellerrand schwingenden Erhöhungen 3 und Vertiefungen 3' bilden dabei ein auf dem Tellerrand streifenumlaufendes Band 5, wobei die Wangen 8, 9 auf der Innenseite der Erhöhungen 3 und Vertiefungen 3' liegen. Es ist jedoch auch möglich, daß die Erhöhungen und Vertiefungen kein durchlaufendes Band bilden, sondern einzeln vorgesehen sind.

Auf der Unterseite 2 der Teller 1 sind alternierend Vertiefungen 4' und Erhöhungen 4 so eingelassen bzw. aufgesetzt, daß sie ineinandergreifen, wenn die Teller mit den Unterseiten zueinander übereinanderliegen, so daß auch bei einem Übereinanderstapeln der durch die Teller 1 gebildeten geschlossenen Gefäße ein Verrutschen der Teller gegeneinander nicht möglich ist. Die Form der Erhöhungen 4 und der Vertiefungen 4' kann die Form der Erhöhungen 3 und der Vertiefungen 4' entsprechen. Es können jedoch auch im Längsschnitt rechteckige Erhöhungen 4 und Vertiefungen 4' vogesehen sein, wie in Fig. 2 gezeigt ist.

Figur 3 zeigt einen Schnitt durch die Randstreifen 6 zweier aufeinanderlegter Teller 1 in seitlicher Draufsicht entlang der Linie 111-111 und läßt erkennen, wie die über die aufeinanderliegenden waagrechten Randstreifen 6 hinausragenden Erhöhungen 3 und Vertiefungen 3' bei unmittelbarer Aneinanderreihung eine sinus-kosinusförmige Linie oder Wellenlinien ergeben.

In den Figuren 4 und 5 ist eine weitere Ausführungsform eines Tellers gezeigt. Der Teller weist Erhöhungen 13 und angrenzende Vertiefungen 13' auf, deren Wangen 18 bzw. auf der Innenseite der zugehörigen Erhöhungen und Vertiefungen liegen. Auf der Innenseite der Erhöhungen 13 und der Vertiefungen 13' liegen zusätzliche Erhöhungen 17 und Vertiefungen 17' derart, daß deren Wangen 18' bzw. 18 auf der Außenseite der Erhöhungen 17 bzw. 17' liegen. Bei dem gezeigten Ausführungsbeispiel bilden ein Paar aus Erhöhungen 13 und Vertiefungen 17' bzw. ein Paar aus Vertiefungen 13' und Erhöhungen 17 jeweils eine gemeinsame Wange, wie aus Fig. 5 ersichtlich ist. Durch diese Ausgestaltung wird die Seitenretension wesentlichen erhöht. Die ineinander übergehenden, sinus- bzw. cosinusförmig um den Tellerrandstreifen schwingenden Erhöhungen und Vertiefungen bilden dabei ein um den Tellerrandstreifen umlaufendes Band 15. Die Erhöhungen und Vertiefungen des Tellers, der in den Fig. 4 und 5 gezeigt ist, sind im übrigen wie bei dem ersten Ausführungsbeispiel ausgeführt. Es ist nicht erforderlich, daß die einander zugeordneten Erhöhungen und Vertiefungen eines Paares eine gemeinsame Wange bilden. Vielmehr können auf dem Randstreifen eines Gefäßteils die Erhöhungen und Vertiefungen jeweils mit den zugehörigen Wangen in Richtung der genannten Verbindungslinie nebeneinander liegen, so daß zwischen den einzlnen Wangen eine Stufe gebildet wird. Auch können die Erhöhungen und Vertiefungen, die sich von den Wangen zum Mittelpunkt des Tellers erstrecken, und die Erhöhungen bzw. Vertiefungen, die sich von den Wangen zum Tellerrand erstrecken, versetzt zueinander angeordnet sein, so daß die Erhöhungen und Vertiefungen mit ihren Wangen nicht nebeneinander liegen.

Die Gefäßteile können aus nachgiebigem Material, beispielsweise aus Metall oder Plastik, hergestellt und so gestaltet sein, daß die Erhöhungen in die Vertiefungen bei Aufeinanderdrücken der Gefäße einrasten.

Die Gefäßteile, die in den Fig. 1 bis 3 als Teller gezeigt sind, können als flache Teller, tiefe Teller oder auch als Schüsseln ausgebildet sein, wobei die als Teller ausgebildeten Deckel gleichzeitig als Deckel und auch als Teller verwendbar sind.

## Patentansprüche

1. Geschirrgefäß bestehend aus insbesondere als Teller oder Topf verwendbaren Gefäßteilen, bei dem die Gefäßteile auf ihrem Randstreifen (6, 16) Profilierungen aufweisen, die im Querschnitt, d.h. in Richtung des Randstreifens (6, 16), bogenförmig verlaufende Erhöhungen (3) Vertiefungen (3') sind und im Längsschnitt, d.h. senkrecht zum Querschnitt, aus dem Randstreifen hervortretende Erhöhungen (14) in den Randstreifen hineinlau- -und/oder fende Vertiefungen (14') sind, wobei die Profilierungen zweier aufeinandergesetzter, einander, zugekehrter Gefäßteile formschlüssig ineinandergreifen, dadurch gekennzeichnet, daß die Erhöhungen (3, 14) und die Vertiefungen (3', 14') an ihrer einen Seite zu dem Randstreifen im wesentlichen senkrechtstehende Wangen (8,9,18,19) aufweisen, und an ihren übrigen Seiten stufenlos in den Randstreifen (6, 16) übergehen, wobei die Flächen der Wangen zu einer Verbindungslinie vom Mittelpunkt des Gefäßteils zur Wangenmitte im wesentlichen senkrecht stehen.

2. Geschirrgefäß nach Anspruch 1, dadurch gekennzeichnet, daß die Wangen (8,9,18,19) der Erhöhungen (3, 14) und Vertiefungen (3', 14') auf der Innenseite der Erhöhungen und Vertiefungen liegen.

3. Geschirrgefäß nach Anspruch 1, dadurch gekennzeichnet, daß die Wangen (8, 9) der Erhöhungen und Vertiefungen auf der Innenseite und/ oder der Außenseite der Erhöhungen und Vertiefungen liegen.

4. Geschirrgefäß nach Anspruch 3, dadurch gekennzeichnet, daß auf dem Randstreifen (6, 6') eines Gefäßteiles eine Erhöhung und eine Vertiefung jeweils mit den zugehörigen Wangen in Richtung der genannten Verbindungslinie nebeneinanderliegen.

5. Geschirrgefäß nach Anspruch 4, dadurch gekennzeichnet, daß für ein Paar aus Erhöhung und Vertiefung eine gemeinsame Wange (18, 19) gebildet ist.

6. Geschirrgefäß nach Anspruch 1, dadurch gekennzeichnet, daß auf der Unterseite des Gefäßteils (1) abwechselnd Vertiefungen (4') und Erhöhungen (4) eingelassen bzw. aufgesetzt sind, die formschlüssig ineinandergreifen, wenn zwei Gefäßteile (1) mit einander zugekehrten Unterseiten übereinanderliegen.

7. Geschirrgefäß nach Anspruch 6, dadurch gekennzeichnet, daß die Vertiefungen und Erhöhungen zu den Berührungsflächen der Gefäßteile auf ihren Unterseiten senkrechtstehende, parallel zum Gefäßrand verlaufende Wangen aufweisen.

8. Geschirrgefäß nach einem der Ansprüche 1 bis 7, dadurch gekennzeichnet, daß die Erhöhungen und Vertiefungen ein umlaufendes Band bilden.

9. Geschirrgefäß nach einem der Ansprüche 1 bis 8, dadurch gekennzeichnet, daß die Gefäßteile (1) aus nachgiebigem Material bestehen, und daß die Erhöhungen in die Vertiefungen einrastbar sind.

## Revendications

1. Pièce de vaisselle constituée par des parties de récipient pouvant notamment être utilisées en tant qu'assiette ou écuelle, dans laquelle les parties du récipient présentent, sur leur bordure marginale (6, 16) des profilages constitués, en coupe transversale, c'est-à-dire dans la direction de la bordure marginale (6, 16), par des protubérances (3) et des creusures (3') s'étendant curvilignement et, en coupe longitudinale, c'est-à-dire perpendiculairement à la section transversale, par des protubérances (14) qui dépassent au-delà de la bordure marginale et/ou par des creusures (14') qui pénètrent dans cette bordure marginale, les profilages de deux parties superposées du récipient, mutuellement opposées, s'imbriquant les uns dans les autres par concordance de formes, caractérisée par le fait que les protubérances (3, 14) et les creusures (3', 14') comportent, sur l'un de leurs côtés, des joues (8, 9, 18, 19) substantiellement perpendiculaires à la bordure marginale, et fusionnent sans transition dans cette bordure marginale (6, 16), par leurs côtés restants, les surfaces des joues étant, pour l'essentiel, perpendiculaires à une ligne de liaison qui s'étend du centre de la partie du récipient jusqu'au milieu de la joue.

2. Pièce de vaisselle selon la revendication 1, caractérisée par le fait que les joues (8, 9, 18, 19) des protubérances (3, 14) et des creusures (3', 14') se trouvent sur la face interne des protubérances et des creusures.

3. Pièce de vaisselle selon la revendication 1, caractérisée par le fait que les joues (8, 9) des protubérances et des creusures se trouvent sur la face interne et/ou la face externe des protubérances et des creusures.

4. Pièce de vaisselle selon la revendication 3, caractérisée par le fait qu'une protubérance et une creusure sont respectivement juxtaposées par les joues associées, sur la bordure marginale (6, 6') d'une partie du récipient, en direction de la ligne de liaison précitée.

5. Pièce de vaisselle selon la revendication 4, caractérisée par le fait qu'une joue commune (18, 19) est formée pour une paire comprenant une protubérance et une creusure.

6. Pièce de vaisselle selon la revendication 1, caractérisée par le fait que des creusures (4') et des protuberances (4), respectivement ménagées ou rapportées en alternance sur la face inférieure de la partie (1) du récipient, s'imbriquent les unes dans les autres par concordance de formes lorsque deux parties (1) du récipient sont superposées avec leurs faces inférieures tournées les unes vers les autres.

7. Pièce de vaisselle selon la revendication 6, caractérisée par le fait que les creusures et protubérances présentent des joues qui s'étendent perpendiculairement aux surfaces de contact des parties du récipient, sur leurs faces inférieures, et parallèlement à la bordure du récipient.

8. Pièce de vaisselle selon l'une des revendications 1 à 7, caractérisée par le fait que les protubérances et creusures forment un ruban périphérique.

9. Pièce de vaisselle selon l'une des revendications 1 à 8, caractérisée par le fait que les parties (1) du récipient consistent en un matériau souple; et par le fait que les protubérances peuvent être emboîtées par déclic dans les creusures.

## Claims

1. Vessel consisting of vessel components in particular utilizable as plate or pot, wherein the vessel components have profiled contours on the marginal rim (6, 16) thereof, such contours being elevations (3) and depressions (3') running in an arc in cross-sectional direction, i.e. in direction of the marginal rim (6, 16), and elevations (14) protruding from the marginal rim and/ or depressions (14') running into the marginal rim in longitudinal direction, i.e. perpendicularly to the cross-sectional area, wherein the profiled contours of two facing vessel components seated one on the other interlock positively, characterized in that the elevations (3, 14) and the depressions (3', 14') at one side thereof have cheeks (8, 9, 18, 19) essentially being perpendicular to the marginal rim and at the remaining sides continuously merge into the marginal rim (6, 16), wherein the surfaces of the cheeks are essentially perpendicular to a connecting line from the center of the vessel component to the center of the cheek.

2. Vessel as defined in claim 1, characterized in that the cheeks (8, 9, 18, 19) of the elevations (3, 14) and depressions (3', 14') are located at the inner surfaces of the elevations and depressions.

3. Vessel as defined in claim 1, characterized in that the cheeks (8, 9) of the elevations and depressions are located at the inner and/or outer surfaces of the elevations and depressions.

4. Vessel as defined in claim 3, characterized in that on the marginal rim (6, 6') of a vessel component an elevation and a depression are located adjacent to one another with the relating cheeks in direction of said connecting line.

5. Vessel as defined in claim 4, characterized in that a common cheek (18, 19) is formed for one pair out of an elevation and a depression.

6. Vessel as defined in claim 1, characterized in that on the bottom surface of the vessel component (1) alternatingly depressions (4') and elevations (4) are recessed or fitted, respectively, which interlock positively, when two vessel components (1) lie one on the other with facing bottom surfaces.

7. Vessel as defined in claim 6, characterized in that the depressions and elevations have cheeks which are arranged on the bottom surfaces of the vessel components perpendicularly to the contact surfaces thereof and running in parallel to the marginal rim of the vessel.

8. Vessel as defined in one of claims 1 to 7, characterized in that the elevations and depressions form a continuous circumferential band.

9. Vessel as defined in one of claims 1 to 8, characterized in that the vessel components (1) are made of resilient material and that the elevations can be countersunk into the depressions.
